# FASCICULE DE BREVET EUROPEEN

(11) **EP 1 718 416 B1**
(45) Date de publication et mention de la délivrance du brevet: **27.07.2011**
(21) Numéro de dépôt: 04731576.7
(22) Date de dépôt: 07.05.2004
(51) Int. Cl.: B05B 11/00

(54) **DISTRIBUTEUR DE PRODUIT LIQUIDE OU EN GEL**
SPENDER FÜR FLÜSSIGE- ODER GELARTIGE PRODUKTE
DISTRIBUTOR FOR A LIQUID OR GEL PRODUCT

(30) Priorité: 16.05.2003 FR 0305883
(43) Date de publication de la demande: 08.11.2006
(73) Titulaire: REXAM DISPENSING SYSTEMS, 76470 Le Tréport (FR)
(72) Inventeur: BOUGAMONT, Jean-Louis, F-76260 Eu (FR); DUMONT, Pierre, F-76260 Eu (FR); OCTAU, Jean-Luc, 76510 Saint Nicolas d'Aliermont (FR)
(74) Mandataire: Sayettat, Julien Christian
(86) Numéro de dépôt international: PCT/EP2004/004878
(87) Numéro de publication internationale: WO 2004/101168

(56) Documents cités:
- EP-A- 0 888 824
- US-A- 5 687 883
- US-A- 6 123 234

## Description

L'invention se rapporte à un distributeur de produit liquide ou en gel mais concerne tout particulièrement un pulvérisateur et notamment un pulvérisateur miniature conçu pour contenir une faible dose d'un produit de luxe, tel que par exemple un parfum. De tels pulvérisateurs sont principalement destinés à être distribués gratuitement pour faire connaître et apprécier un produit nouveau, par exemple dans le cadre d'une campagne de promotion. US 6 123 243 décrit un distributeur selon l'état de technique.

Dans le domaine des pulvérisateurs miniatures destinés à être offerts aux consommateurs, on cherche à abaisser les coûts de fabrication du dispositif en simplifiant sa structure, en réduisant le nombre de composants et en faisant en sorte que ceux-ci soient plus faciles à fabriquer et à assembler. Un distributeur de produit, de ce genre, comporte classiquement un réservoir et une pompe à actionnement manuel montée à force, comme un bouchon, dans une embouchure du réservoir. La pompe comporte un corps de pompe formant le bouchon dans lequel est monté un pointeau ou piston faisant partie d'un clapet d'échappement. Le corps de pompe est surmonté par un bouton-poussoir monté mobile dans le prolongement de celui-ci. L'invention concerne un nouvel- agencement d'un tel distributeur, optimisé pour abaisser les coûts de fabrication.

Plus particulièrement, l'invention concerne un distributeur de produit liquide comprenant un réservoir et une pompe à actionnement manuel comportant un corps de pompe monté de façon étanche dans une embouchure dudit réservoir et un bouton-poussoir monté dans le prolongement dudit corps de pompe et mobile suivant une direction axiale de celui-ci, caractérisé en ce que ledit bouton-poussoir est creux et monté coulissant de façon étanche à l'extérieur d'un col tubulaire dudit corps de pompe pour délimiter une chambre de dosage s'étendant au moins en partie à l'intérieur dudit bouton-poussoir et en ce que des moyens de butée sont agencés entre la paroi extérieure dudit corps de pompe et l'intérieur dudit bouton-poussoir pour définir, sous la sollicitation de moyens élastiques, une position dite relâchée, prédéterminée, du bouton-poussoir par rapport au corps de pompe.

Selon un mode de réalisation préféré, ledit bouton-poussoir comporte deux éléments emboîtés axialement l'un dans l'autre et les moyens de butée comprennent des segments articulés à l'extrémité d'une jupe de l'élément intérieur du bouton-poussoir et un épaulement ou saillie annulaire défini sur la paroi externe dudit corps de pompe, lesdits segments étant rabattus radialement vers l'intérieur lors de l'emboîtement des deux éléments du bouton-poussoir, pour constituer une butée globalement annulaire apte à coopérer avec ledit épaulement ou saillie annulaire.

Tous les éléments à l'exception d'un ressort peuvent être réalisés en matière plastique moulée. En particulier, en ce qui concerne l'élément intérieur du bouton-poussoir, chaque segment est avantageusement relié à la jupe dudit élément intérieur par une portion amincie, une sorte de voile venu de moulage, formant charnière. A l'état non contraint, les segments s'étendent radialement vers l'extérieur de la surface extérieure de la jupe dudit élément intérieur en étant séparés par des échancrures. Cette configuration est démoulable axialement puisqu'elle ne comporte pas de contre-dépouille intérieure. En outre, l'élément intérieur du bouton-poussoir peut facilement être engagé autour de la surface extérieure du corps de pompe le long de laquelle il est destiné à coulisser au-delà de l'épaulement ou saillie annulaire mentionné ci-dessus et la mise en place de l'élément extérieur du bouton-poussoir vient rabattre l'ensemble des segments le long de la paroi extérieure du corps de pompe et verrouiller en position l'ensemble des composants de la pompe. Chaque segment a, par exemple, une section radiale de forme triangulaire et, une fois rabattus, les segments sont adjacents circonférentiellement et forment une couronne discontinue à l'extrémité de la jupe de l'élément intérieur du bouton-poussoir. L'emboîtement à force des deux éléments du bouton-poussoir est stabilisé par une nervure périphérique interne portée par l'élément extérieur. Cette nervure fait saillie au voisinage de l'extrémité ouverte de l'élément extérieur et assure le verrouillage de l'élément intérieur emboîté dans l'élément extérieur après le rabattement desdits segments. L'élément intérieur comporte un conduit de sortie axial et des canaux d'évacuation sont ménagés entre les deux éléments et au travers de l'élément extérieur. Ces canaux peuvent être matérialisés par des empreintes pratiquées sur une portée conique de l'élément intérieur. Dans le cas d'un pulvérisateur, lesdits canaux peuvent être conformés de façon à définir une chambre de tourbillonnement permettant la pulvérisation. Par ailleurs, un pointeau guidé en translation axiale dans le corps de pompe coopère avec l'orifice interne dudit conduit de sortie pour définir un clapet d'évacuation. Des moyens élastiques constitués par un ressort sollicitent le pointeau et le bouton-poussoir en éloignement du corps de pompe, axialement, de sorte que lorsque le bouton-poussoir n'est pas actionné, il se trouve sous la sollicitation de ce ressort dans une position dite relâchée, où ladite butée globalement annulaire du bouton-poussoir se trouve en contact avec ledit épaulement ou saillie annulaire défini sur la paroi externe du corps de pompe.

Le pointeau s'étend au-delà du col tubulaire, ouvert, du corps de pompe, lequel est engagé dans le bouton-poussoir. Il comporte au moins un canal longitudinal latéral coopérant avec l'extrémité de ladite portion tubulaire ouverte du corps de pompe pour définir un clapet d'admission.

La chambre de dosage précitée est ainsi délimitée entre la paroi interne de l'élément interne du bouton-poussoir, la paroi dudit pointeau et l'extrémité dudit col tubulaire. Le clapet d'admission se ferme lorsqu'on commence à appuyer sur ledit bouton-poussoir ce qui isole la chambre de dosage dudit réservoir.

L'invention sera mieux comprise et d'autres avantages de celle-ci apparaîtront plus clairement à la lumière de la description qui va suivre d'un distributeur formant pulvérisateur, conformation de principe, donnée uniquement à titre d'exemple et faite en référence aux dessins annexés dans lesquels :
- la figure 1 est une vue en coupe longitudinale éclatée des différents éléments de la pompe ;
- la figure 2 est une coupe longitudinale du distributeur, le bouton-poussoir étant en position dite relâchée ;
- la figure 3 est une vue analogue à la figure 2 au début d'une phase de pulvérisation ;
- la figure 4 est une vue analogue à la figure 2 pendant la pulvérisation ;
- la figure 5 est une vue analogue à la figure 2 à la fin de la pulvérisation ; et
- la figure 6 est une vue analogue à la figure 2 montrant le retour du bouton-poussoir vers sa position dite relâchée.

En considérant plus particulièrement les figures 1 et 2, on a représenté un distributeur de produit liquide 11 formant ici pulvérisateur et comprenant principalement un réservoir 13 et une pompe 15. La pompe est du type à actionnement manuel et comporte un corps de pompe 17 monté de façon étanche dans une embouchure 19 dudit réservoir et un bouton-poussoir 21 monté dans le prolongement du corps de pompe et mobile suivant une direction axiale de celui-ci. Le bouton-poussoir 21 est creux et comporte deux éléments 23, 25 emboîtés axialement l'un dans l'autre. Il est monté coulissant de façon étanche à l'extérieur d'un col tubulaire 26, ouvert, du corps de pompe et dans le prolongement de l'ouverture de celui-ci, ce qui délimite une chambre de dosage 27 s'étendant au moins en partie à l'intérieur du bouton-poussoir 21 et plus particulièrement à l'intérieur de l'élément intérieur 23 de celui-ci. Le bord de l'ouverture 30 de ladite portion tubulaire ouverte est conformé avec une lèvre périphérique 31 qui assure l'étanchéité entre le corps de pompe et le bouton-poussoir. La pompe comporte en outre un pointeau 35 guidé en translation axiale dans le corps de pompe et s'étendant en partie dans l'espace délimité entre le corps de pompe et le bouton-poussoir. L'élément intérieur 23 comporte un conduit de sortie 37 axial et l'extrémité du pointeau coopère avec l'orifice interne de ce conduit de sortie pour définir un clapet d'évacuation 39. Des moyens élastiques, constitués ici par un ressort hélicoïdal 41 monté dans le corps de pompe, sollicitent le pointeau 35 et le bouton-poussoir 21 (par l'intermédiaire dudit clapet d'évacuation fermé) en éloignement du corps de pompe, axialement. Le pointeau 35 s'étend au-delà du col tubulaire 26 du corps de pompe, lequel est aussi engagé dans le bouton-poussoir. Il comporte au moins un canal longitudinal latéral 45 coopérant avec l'extrémité dudit col tubulaire pour définir un clapet d'admission 47. Ce clapet d'admission est ouvert lorsque le distributeur n'est pas actionné ; il se ferme dès que l'on commence à appuyer sur le bouton-poussoir, ce qui isole la chambre de dosage. Cette dernière est ainsi délimitée entre la paroi interne de l'élément interne 23 du bouton-poussoir, la paroi du pointeau 35 et l'extrémité dudit col tubulaire 26 du corps de pompe.

Des canaux d'évacuation sont ménagés entre les deux éléments du bouton-poussoir et au travers de l'élément extérieur. Plus particulièrement, ces canaux d'évacuations sont constitués par des nervures 49 (ou des rainures) pratiquées à l'extrémité de l'élément intérieur 35, communiquant avec ledit conduit de sortie axial 37, et par une empreinte 51 pratiquée sur la surface tronconique intérieure de l'élément extérieur. L'empreinte forme avec la paroi externe de l'élément intérieur une chambre de tourbillonnement. Un conduit de pulvérisation 53 s'étend au travers de l'élément- extérieur entre la chambre de tourbillonnement et une creusure latérale 54 pratiquée à la surface externe de l'élément extérieur.

Selon une caractéristique remarquable de l'invention, des moyens de butée 57 sont agencés entre la paroi extérieure du corps de pompe 17 et l'intérieur dudit bouton-poussoir 21 pour définir, sous la sollicitation des moyens élastiques constituée par le ressort 41, une position dite relâchée (voir figure 2), prédéterminée, du bouton-poussoir par rapport au corps de pompe. Ces moyens de butée 57 comprennent des segments 60 articulés à l'extrémité d'une jupe 61 de l'élément intérieur 23 du bouton-poussoir. Sur la figure 1, on a représenté la forme de cet élément intérieur et plus particulièrement la position des segments 60 lorsque ledit élément intérieur est à l'état non contraint. De plus, la paroi externe du corps de pompe (et plus particulièrement le col tubulaire 26 de celui-ci) est munie d'un épaulement 65 annulaire (ou une simple nervure annulaire). Comme il apparaît sur la figure 1, l'élément intérieur 23 du bouton-poussoir, à l'état non contraint, peut facilement être engagé sur le col tubulaire 26 du corps de pompe après mise en place du pointeau 35 et en comprimant le ressort 41 jusqu'à ce que les segments se situent entre l'épaulement 65 et la collerette 68 de la partie formant le bouchon 69 dudit corps de pompe. Dans cette position, les segments 60 sont rabattus radialement vers l'intérieur par l'emboîtement de l'élément extérieur 25 du bouton-poussoir sur l'élément intérieur 23. Ainsi, l'ensemble des segments 60 constitue une butée globalement annulaire apte à coopérer avec ledit épaulement 65 pour définir la position dite "relâchée" du bouton-poussoir par rapport au corps de pompe, sous la sollicitation du ressort 41. L'élément extérieur comporte une nervure périphérique interne 71 faisant saillie au voisinage de son extrémité ouverte et assurant le verrouillage de l'élément intérieur emboîté dans l'élément extérieur après rabattement desdits segments. C'est la situation illustrée sur la figure 2. On comprend que le montage de l'élément extérieur 25 du bouton-poussoir achève et stabilise l'assemblage de tous les éléments de la pompe. Il est clair par ailleurs que tous les éléments peuvent être assemblés les uns par rapport aux autres, sans indexage. A l'exception du ressort, tous les éléments peuvent être réalisés en matière plastique moulée. En particulier, la forme de l'élément intérieur 23 du bouton-poussoir à l'état non contraint, c'est-à-dire avec les segments s'étendant radialement vers l'extérieur de la surface extérieure de la jupe en étant séparés par des échancrures, constitue une pièce facile à démouler axialement puisqu'elle ne comporte aucune contre-dépouille intérieure, (voir figure 1).

Chaque segment 60 est relié à ladite jupe de l'élément intérieur par une portion amincie 73, venue de moulage, formant charnière. Chaque segment 60 a une section radiale de forme triangulaire et, lorsque tous les segments ont été rabattus radialement vers l'intérieur, ils sont adjacents circonférentiellement et forment une couronne discontinue à l'extrémité de ladite jupe 61, propre à coopérer avec l'épaulement 65 défini sur le corps de pompe.

L'extrémité du pointeau 35 et le fond de la cavité de l'élément intérieur 23 du bouton-poussoir ont des formes complémentaires de façon que le pointeau soit correctement guidé en appui contre l'orifice du conduit de sortie 37. Le corps de pompe comporte un conduit de guidage 74 communiquant avec un tube d'aspiration 75 et le pointeau 35 comporte une portion sensiblement cylindrique coulissant dans ce conduit de guidage lequel est muni d'un épaulement de fond 77. Le pointeau 35 comporte également un épaulement 78 et le ressort est monté avec pré-compression initiale entre ces deux épaulements. L'extrémité du col tubulaire 26 du corps de pompe comporte une gorge annulaire rendant plus souple la lèvre périphérique 31 en contact étanche avec la paroi interne, cylindrique, de l'élément intérieur du bouton-poussoir, le ou les canaux longitudinaux 45 communiquent avec la chambre de dosage par leurs extrémités, lorsque le bouton-poussoir est dans la position dite relâchée.

La partie du corps de pompe formant le bouchon 69 est engagée à force dans l'embouchure 19 du réservoir. Cette embouchure est surmontée d'une virole amincie dans laquelle s'engage la jupe extérieure, cylindrique, du bouton-poussoir. La présence d'un évent n'est pas nécessaire si le réservoir n'est que partiellement rempli.

Le fonctionnement découle avec évidence de la description qui précède. Sur la figure 2, on voit que la chambre de dosage 27 est à son volume maximum et que la communication entre cette chambre de dosage et le réservoir n'est pas interrompue puisque les extrémités des canaux longitudinaux latéraux établissent la communication entre le réservoir 13 et ladite chambre de dosage. En revanche, dès que l'on commence à appuyer sur le bouton-poussoir (figure 3) cette communication est interrompue puisque le pointeau 35, encore en contact avec le bouton-poussoir commence à s'enfoncer dans le conduit de guidage 74 en fermant ledit clapet d'admission. A partir de ce moment, le liquide emprisonné dans la chambre de dosage 27 est mis sous pression. Ceci se traduit par une séparation entre le pointeau 35 et la surface interne de l'élément intérieur 23 du bouton-poussoir et par conséquent par une ouverture du clapet d'évacuation 39 et une réduction de volume de la chambre de dosage qui se traduit par l'expulsion et la pulvérisation du liquide. C'est la situation illustrée sur la figure 4. Lorsque le bouton-poussoir est complètement enfoncé, la chambre de dosage est réduite à un volume pratiquement nul et le pointeau 35 retrouve le contact avec la surface interne de l'élément intérieur 23 du bouton-poussoir. C'est ce qui est illustré à la figure 5. Le relâchement du bouton-poussoir entraîne la remontée de l'ensemble du pointeau et du bouton-poussoir sous l'action du ressort 41 et la création d'un vide dans la chambre de dosage, laquelle augmente progressivement de volume, ce qui provoque l'aspiration d'une nouvelle dose de liquide, lorsque le clapet d'admission s'ouvre à nouveau. C'est ce qui est illustré à la figure 6. En fin de course, on revient à la situation illustrée sur la figure 2.

## Revendications

1. Distributeur de produit liquide comprenant un réservoir (13) et une pompe à actionnement manuel (15) comportant un corps de pompe monté de façon étanche dans une embouchure dudit réservoir et un bouton-poussoir (21) monté dans le prolongement dudit corps de pompe et mobile suivant une direction axiale de celui-ci, **caractérisé en ce que** ledit bouton-poussoir est creux et monté coulissant de façon étanche à l'extérieur d'un col tubulaire (26) dudit corps de pompe pour délimiter une chambre de dosage (27) s'étendant au moins en partie à l'intérieur dudit bouton-poussoir et **en ce que** des moyens de butée (57) sont agencés entre la paroi extérieure dudit corps de pompe et l'intérieur dudit bouton-poussoir pour définir, sous la sollicitation de moyens élastiques (41), une position dite relâchée, prédéterminée, du bouton-poussoir par rapport au corps de pompe.

2. Distributeur selon la revendication 1, **caractérisé en ce que** ledit bouton-poussoir comporte deux éléments (23, 25) emboîtés axialement l'un dans l'autre et **en ce que** les moyens de butée comprennent des segments (60) articulés à l'extrémité d'une jupe de l'élément intérieur (23) du bouton-poussoir et un épaulement ou saillie annulaire (65) défini sur la paroi externe dudit corps de pompe, lesdits segments étant rabattus radialement vers l'intérieur lors de l'emboîtement des deux éléments du bouton-poussoir, pour constituer une butée globalement annulaire apte à coopérer avec ledit épaulement ou saillie annulaire.

3. Distributeur selon la revendication 2, **caractérisé en ce que** chaque segment (60) est relié à ladite jupe de l'élément intérieur par une portion amincie (73), venue de moulage, formant charnière.

4. Distributeur selon la revendication 3, **caractérisé en ce que** chaque segment (60) a une section radiale de forme triangulaire.

5. Distributeur selon la revendication 4, **caractérisé en ce que** lesdits segments (60) sont adjacents circonférentiellement et forment une couronne discontinue à l'extrémité de ladite jupe.

6. Distributeur selon la revendication 5, **caractérisé en ce que**, à l'état non contraint, lesdits segments (60) s'étendent radialement vers l'extérieur de la surface extérieure de ladite jupe (61) en étant séparés par des échancrures, selon une configuration démoulable axialement.

7. Distributeur selon l'une des revendications 2 à 6, **caractérisé en ce que** l'élément extérieur (25) dudit bouton-poussoir comporte une nervure périphérique interne (71) faisant saillie au voisinage d'une extrémité ouverte de celui-ci et assurant le verrouillage de l'élément intérieur emboîté dans l'élément extérieur après le rabattement desdits segments.

8. Distributeur selon l'une des revendications précédentes, **caractérisé en ce que** ledit élément intérieur comporte un conduit de sortie (37) axial et **en ce que** des canaux d'évacuation sont ménagés entre les deux éléments et au travers de l'élément extérieur.

9. Distributeur selon la revendication 8, **caractérisé en ce qu'**il comporte un pointeau (35) guidé en translation axiale dans ledit corps de pompe et s'étendant dans l'espace délimité entre le corps de pompe et le bouton poussoir, **en ce que** ledit pointeau coopère avec l'orifice interne dudit conduit de sortie (37) pour définir un clapet d'évacuation et **en ce que** lesdits moyens élastiques (41) sollicitent ledit pointeau et ledit bouton poussoir en éloignement du corps de pompe, axialement.

10. Distributeur selon la revendication 9, **caractérisé en ce que** ledit pointeau s'étend au-delà dudit col tubulaire (26) du corps de pompe, et **en ce qu'**il comporte au moins un canal longitudinal latéral (45) coopérant avec l'extrémité dudit col tubulaire pour définir un clapet d'admission, la chambre de dosage (27) précitée étant délimitée entre la paroi interne dudit élément interne du bouton-poussoir, la paroi dudit pointeau et l'extrémité de ladite portion tubulaire ouverte.

11. Distributeur selon la revendications 9 ou 10, **caractérisé en ce que** ledit corps de pompe comporte un conduit de guidage (74) dans lequel coulisse ledit pointeau, **en ce que** ce conduit de guidage est muni d'un épaulement de fond (77), **en ce que** ledit pointeau comporte un épaulement (78) et **en ce que** les moyens élastiques précités sont constitués par un ressort (41) monté avec pré-compression entre ces deux épaulements.

## Claims

1. Distributor for a liquid product comprising a reservoir (13) and a manual action pump (15) comprising a pump body arranged in a sealed manner in a mouth of said reservoir and a push-button (21) arranged in the extension of said pump body and mobile according to an axial direction of the latter, **characterised in that** said push-button is hollow and arranged such as to slide in a sealed manner with relation to the exterior of a tubular neck (26) of said pump body in order to delimit a dosing chamber (27) extending at least partly into the interior of said push-button and **in that** means for stopping (57) are arranged between the outside wall of said pump body and the interior of said push-button in order to define, under the solicitation of elastic means (41), a position referred to as released, predetermined, of the push-button in relation to pump body.

2. Distributor according to claim 1, **characterised in that** said push-button comprises two elements (23, 25) nested axially into one another and **in that** the means for stopping include articulated segments (60) at the end of a skirt of the interior element (23) of the push-button and a shoulder or annular protrusion (65) defined on the external wall of said pump body, said segments being folded back radially towards the interior during the nesting of the two elements of the push-button, in order to constitute a globally annular stop able to cooperate with said shoulder or annular protrusion.

3. Distributor according to claim 2, **characterised in that** each segment (60) is connected to said skirt of the interior element by a thinner portion (73), coming from moulding, forming a hinge.

4. Distributor according to claim 3, **characterised in that** each segment (60) has a triangular-shaped radial section.

5. Distributor according to claim 4, **characterised in that** said segments (60) are adjacent circumferentially and form a discontinuous crown at the end of said skirt.

6. Distributor according to claim 5 **characterised in that**, in the non-stressed state, said segments (60) extend radially towards the exterior of the exterior surface of said skirt (61) being separated by recesses, according to a configuration that can be demoulded axially.

7. Distributor according to one of the claims 2 to 6, **characterised in that** the exterior element (25) of said push-button comprises an internal peripheral rib (71) protruding in the vicinity of an open end of the latter and providing the locking of the interior element nested in the exterior element after the folding back of said segments.

8. Distributor according to one of the preceding claims, **characterised in that** said interior element comprises an axial exit duct (37) and **in that** evacuation channels are arranged between the two elements and through the exterior element.

9. Distributor according to claim 8, **characterised in that** it comprises a needle (35) guided in axial translation in said pump body and extending in the space delimited between the pump body and the push button, **in that** said needle cooperates with the internal orifice of said exit duct (37) in order to define an evacuation flap and **in that** said elastic means (41) soliciting said needle and said push button through separation from the pump body, axially.

10. Distributor according to claim 9, **characterised in that** said needle extends beyond said tubular neck (26) of the pump body, and **in that** it comprises at least one lateral longitudinal channel (45) cooperating with the end of said tubular neck in order to define an intake flap, with the aforementioned dosing chamber (27) delimited between the internal wall of said internal element of the push-button, the wall of said needle and the end of said open tubular portion.

11. Distributor according to claim 9 or 10, **characterised in that** said pump body comprises a guide duct (74) wherein slides said needle, **in that** this guide duct is provided with a bottom shoulder (77), **in that** said needle comprises a shoulder (78) and **in that** the aforementioned elastic means are constituted by a spring (41) mounted with pre-stress between these two shoulders.

## Patentansprüche

1. Flüssigkeitsspender umfassend einen Behälter (13) und eine handbetätigte Pumpe (15) umfassend ein Pumpengehäuse, das in dichter Form auf einem Füllstutzen des besagten Behälters montiert ist, und einen Druckknopf (21), der in der Verlängerung des besagten Pumpengehäuses montiert, und in eine axiale Richtung desselben beweglich ist, **dadurch gekennzeichnet, dass** der besagte Druckknopf hohl ist, und gleitend und in dichter Form an der Außenseite eines schlauchartigen Kragens (26) des besagten Pumpengehäuses montiert ist, um eine Dosierkammer (27) abzugrenzen, die sich zumindest teilweise über das Innere des besagten Druckknopfes erstreckt, und **dadurch**, dass Anschlagvorrichtungen (57) zwischen der Außenwand des besagten Pumpengehäuses und dem Inneren des besagten Druckknopfes angeordnet sind, um unter der Beanspruchung von federnden Vorrichtungen (41) eine vorbestimmte und lose genannte Stellung des Druckknopfes in Bezug auf das Pumpengehäuse definiert.

2. Spender nach Anspruch 1, **dadurch gekennzeichnet, dass** der besagte Druckknopf zwei Elemente (23, 25) umfasst, die axial ineinander gesteckt sind, und **dadurch**, dass die Anschlagvorrichtungen Segmente (60) umfassen, die am Ende einer Schürze des inneren Elements (23) des Druckknopfes gelenkig sind, und ein Ansatzstück oder einen ringförmigen Vorsprung (65), der an der Außenwand des besagten Pumpengehäuses definiert wird, wobei die besagten Segmente beim Ineinanderfügen der beiden Elemente des Druckknopfes radial nach innen eingeschlagen werden, um einen im Allgemeinen ringförmigen Anschlag zu bilden, der in der Lage ist, mit dem besagten Ansatzstück oder dem ringförmigen Vorsprung zusammenzuwirken.

3. Spender nach Anspruch 2, **dadurch gekennzeichnet, dass** jedes Segment (60) durch einen verjüngten Abschnitt (73) aus dem Formguss mit der besagten Schürze des inneren Elements verbunden ist und ein Scharnier bildet.

4. Spender nach Anspruch 3, **dadurch gekennzeichnet, dass** jedes Segment (60) einen radialen Abschnitt in Dreiecksform aufweist.

5. Spender nach Anspruch 4, **dadurch gekennzeichnet, dass** die besagten Segmente (60) am Umkreis aneinander liegen und am Ende der besagten Schürze einen unterbrochenen Kranz bilden.

6. Spender nach Anspruch 5, **dadurch gekennzeichnet, dass** sich die besagten Segmente (60) im zwanglosen Zustand radial nach außen zur Außenseite der besagten Schürze (61) erstrecken, und dabei entsprechend einer axial ausformbaren Konfiguration durch Aussparungen voneinander getrennt sind.

7. Spender nach einem der Ansprüche 2 bis 6, **dadurch gekennzeichnet, dass** das äußere Element (25) des besagten Druckknopfes eine innere periphere Rippe (71) umfasst, die in der Nähe eines offenen Endes desselben übersteht und dafür sorgt, dass das innere Element, das ins äußere Element gesteckt wird, nach dem Einschlagen der besagten Segmente verriegelt wird.

8. Spender nach einem der vorherigen Ansprüche, **dadurch gekennzeichnet, dass** das besagte innere Element einen axialen Auslasskanal (37) umfasst, und **dadurch**, dass die Entleerungskanäle zwischen den beiden Elementen und durch das äußere Element hindurch angeordnet sind.

9. Spender nach Anspruch 8, **dadurch gekennzeichnet, dass** er eine Düsennadel (35) umfasst, die axial verschiebbar durch das besagte Pumpengehäuse geführt wird, und sich über den Raum erstreckt, der zwischen dem Pumpengehäuse und dem Druckknopf eingegrenzt wird, und **dadurch**, dass die besagte Düsennadel mit der internen Öffnung des besagten Auslasskanals (37) zusammenwirkt, um eine Entleerungsklappe zu definieren, und **dadurch**, dass die besagten federnden Vorrichtungen (41) die besagte Düsennadel und den besagten Druckknopf in axialer Richtung vom Pumpengehäuse weg beaufschlagen.

10. Spender nach Anspruch 9, **dadurch gekennzeichnet, dass** sich die besagte Düsennadel über den besagten schlauchartigen Kragen (26) des Pumpengehäuses hinweg erstreckt, und **dadurch**, dass sie zumindest einen seitlichen Längskanal (45) umfasst, der mit dem Ende des besagten schlauchartigen Kragens zusammenwirkt, um eine Einlassklappe zu definieren, wobei die zuvor genannte Dosierkammer (27) zwischen der Innenwand des besagten inneren Elements des Druckknopfes, der Wand der besagten Düsennadel und dem Ende des besagten offenen schlauchartigen Abschnitts eingegrenzt wird.

11. Spender nach den Ansprüchen 9 oder 10, **dadurch gekennzeichnet, dass** das Pumpengehäuse einen Führungskanal (74) umfasst, in dem die besagte Düsennadel gleitet, **dadurch**, dass der Führungskanal mit einem Bodenansatzstück (77) versehen ist, dass die besagte Düsennadel ein Ansatzstück (78) umfasst, und **dadurch**, dass die zuvor genannten federnden Vorrichtungen durch eine Feder (41) gebildet werden, die vorgespannt zwischen diesen beiden Ansatzstücken montiert wird.
